# EUROPÄISCHE PATENTSCHRIFT

(11) **EP 1 937 881 B1**
(45) Veröffentlichungstag und Bekanntmachung des Hinweises auf die Patenterteilung: **06.03.2013**
(21) Anmeldenummer: 06762582.2
(22) Anmeldetag: 14.07.2006
(51) Int. Cl.: D01H 13/32, D01H 1/16

(54) **VERFAHREN ZUM BETREIBEN EINER TEXTILMASCHINE**
METHOD FOR OPERATING A TEXTILE MACHINE
PROCEDE POUR FAIRE FONCTIONNER UNE MACHINE TEXTILE

(30) Priorität: 15.10.2005 DE 102005049436
(43) Veröffentlichungstag der Anmeldung: 02.07.2008
(73) Patentinhaber: Oerlikon Textile GmbH & Co. KG, 42897 Remscheid (DE)
(72) Erfinder: WASSENHOVEN, Heinz-Georg, 41065 Mönchengladbach (DE); GRECKSCH, Hans, 41179 Mönchengladbach (DE)
(74) Vertreter: Hamann, Arndt
(86) Internationale Anmeldenummer: PCT/EP2006/006892
(87) Internationale Veröffentlichungsnummer: WO 2007/045289

(56) Entgegenhaltungen:
- EP-A- 0 922 797
- DE-A1- 3 732 367
- DE-A1- 10 117 095

## Beschreibung

Die vorliegende Erfindung betrifft ein Verfahren gemäß dem Oberbegriff des Anspruches 1 sowie eine Textilmaschine zur Durchführung des Verfahrens gemäß dem Oberbegriff des Anspruches 9.

Aus der DE OS 37 32 367 ist ein Verfahren zum Vorbereiten eines nachfolgenden Be- oder Verarbeitungsvorganges einer Textilspule bekannt, wobei an der Textilspule oder an deren Hülse ein les- und beschreibbarer elektronischer Speicherchip angeordnet wird. Der Speicherchip dient der Hinterlegung von spezifischen Angaben für die jeweilige, an einer Textilmaschine hergestellte Textilspule, wie das Herstellungsdatum, die Herstellungsuhrzeit, der Herstellungsort, die Maschinennummer, die Partienummer, das Fasermaterial, die Garnlänge und dergleichen. Es werden aber auch Angaben über die Anzahl erfolgter Reinigerschnitte oder die Anzahl der behobenen Garnbrüche, die während der Herstellung der Textilspule aufgetreten sind, die für nachgelagerte Be- oder Verarbeitungsvorgänge relevant sind, erfasst.

Aus der DE 197 55 060 A1 ist ein Verfahren zum Betreiben einer Offenend-Spinnvorrichtung bekannt, bei der an einem Spinnrotor eine Identifikationsmarkierung angeordnet wird, die als Transponder oder als Strichcode ausgebildet ist. Der Transponder wie auch der Strichcode dienen als Informationsträger von für den Spinnrotor spezifischen Produktdaten, wie Baujahr, Typ, Größe oder dergleichen. Diese auslesbaren Informationen werden dazu verwendet, die fehlerhafte Verwendung eines Spinnrotortyps beim Einbau des Spinnrotors in eine Arbeitsstelle einer Offenend-Spinnvorrichtung zu vermeiden. Dies dient dazu, dass sichergestellt wird, dass stets die für die jeweilige Garnpartie spinntechnologisch richtigen Spinnrotoren zum Einsatz kommen. Der verwendete Transponder ist mit einer fest eingespeicherten Codierung versehen, die nur die Spezifikation des Spinnrotors ermöglicht.

Das gemäß der DE 197 55 060 A1 vorgeschlagene Verfahren sieht lediglich die Identifikation des verwendeten Spinnrotors vor dem Hintergrund sicherheitstechnischer und produktionstechnischer Aspekte vor.

Aus der DE 101 17 095 A1 ist es bekannt, austauschbare Maschinenkomponenten einer Textilmaschine mit einer Identifikationskennzeichnung zu versehen. Die Identifikationskennzeichnungen sind als Farbmarkierungen ausgebildet, die mittels eines optischen Erfassungssystemes ausgelesen werden. Die ausgelesenen Informationen lassen in bereits genannter Weise einen Rückschluss auf die Art und den Typ der austauschbaren Komponente zu. Auf diese Weise soll der spinntechnologisch sinnvolle Einsatz der Komponenten an der Textilmaschine sichergestellt werden, wie bereits aus der DE 197 55 060 A1 bekannt. Auch die DE 101 17 095 A1 offenbart lediglich die Möglichkeit der Identifikation einer austauschbaren Komponente vor dem Hintergrund sicherheitstechnischer und produktionstechnischer Aspekte.

Somit liegt der vorliegenden Erfindung die Aufgabe zugrunde, ein Verfahren sowie eine Textilmaschine zur Durchführung des Verfahrens bereitzustellen, wodurch die automatische Erfassung von den Verschleiß einer austauschbaren Komponente beeinflussenden Daten ermöglicht wird.

Diese Aufgabe wird hinsichtlich des Verfahrens durch die kennzeichnenden Merkmale des Anspruches 1 und bezüglich der Textilmaschine durch die kennzeichnenden Merkmale des Anspruches 9 gelöst.

Weiter vorteilhafte Ausgestaltungen sind Gegenstand der Unteransprüche.

Gemäß Anspruch 1 wird vorgeschlagen, dass während des Lebenszyklus' der austauschbaren Komponenten zumindest die für diese während ihrer Einsatzzeit erfassbaren Betriebsdaten, die den Verschleißzustand der austauschbaren Komponenten unmittelbar beeinflussen, auf dem Transponder gespeichert werden. Bei den zu erfassenden Betriebsdaten handelt es sich beispielsweise um Daten, wie die mit den jeweiligen Komponenten verarbeitete Tonnage, gegebenenfalls aufgeschlüsselt auf mehrere Partien und die Zahl der Betriebsstunden, in denen die Komponenten im Einsatz waren. Ebenso können die Einsatzbedingungen erfasst werden, unter denen die austauschbaren Komponenten eingesetzt wurden, wie beispielsweise die Drehzahl während der Verarbeitung einer-Partie, die durchschnittliche Drehzahl über die Einsatzdauer oder die Gesamteinsatzdauer der Komponenten. Aber auch die Anzahl der Fadenbrüche oder der Reinigerschnitte bezogen auf die Einsatzdauer der Komponenten können in dem jeweiligen Transponder erfasst werden.

Die über die Lebensdauer erfassten Betriebsdaten erlauben die Beurteilung des verschleißgradabhängigen Verhaltens der austauschbaren Komponenten unter unterschiedlichen Einsatzbedingungen. Auf diese Weise lassen sich für die jeweiligen Komponenten Qualitätsprofile erstellen, was eine Optimierung der austauschbaren Komponenten bezogen auf ihre Einsatzbedingungen ermöglicht. Dies kann zu einer verbesserten Ausnutzung der Standzeiten führen, wobei zur Verarbeitung einer Partie Komponenten gleichen Typs mit ähnlichem Verschleißzustand eingesetzt werden.

Hierzu kann beim Austausch von Komponenten die Qualität der zum Austausch verwendeten Komponente anhand der Betriebsdaten schnell überprüft und verglichen werden, wodurch eine verlässlichere Aussage über deren Einsatzfähigkeit vorgenommen werden kann. Darüber hinaus wird eine Kategorisierung der Komponenten in Abhängigkeit vom Verschleiß ermöglicht, wodurch die Lagerhaltung transparenter wird. Mögliche Kategorien sind vor allem die tatsächliche Einsatzdauer der Komponenten beziehungsweise der erzielte Durchsatz.

Außerdem lässt sich auf Grund der Kenntnis des Verschleißes der eingelagerten Komponenten abwägen, ob und in welchem Umfang die betreffenden Komponenten erneut zum Einsatz kommen beziehungsweise welche Qualität bei der Verarbeitung einer Partie auf Grund der Verwendung der Komponenten an einer Textilmaschine erreichbar ist.

Vorrangig sollen die Betriebsdaten der austauschbaren Komponenten erfasst werden, die unmittelbar mit dem zu verarbeitenden Material, wie dem Faserband oder dem herzustellenden Faden, in Verbindung kommen. Erfindungsgemäß findet das Verfahren bei verschiedenen Textilmaschinen, wie Rotorspinnmaschinen, Ringspinnmaschinen, Spulmaschinen, Zwirnmaschinen oder dergleichen Anwendung, bei denen insbesondere die austauschbaren Komponenten mit Transpondern versehen werden, die unmittelbar mit dem zu verarbeitenden Material in Berührung kommen und somit einem stärkeren Verschleiß ausgesetzt sind, als beispielsweise andere austauschbare Komponenten der Textilmaschinen.

Ein weiterer wesentlicher Vorteil ergibt sich dadurch, dass die in dem Transponder erfassten Betriebsdaten beim Entfernen der austauschbaren Komponenten aus der Textilmaschine nicht gelöscht werden. Die in den Transpondern erfassten Betriebsdaten stehen auch für einen wiederholten Einsatz der austauschbaren Komponenten zur Verfügung, da die Betriebsdaten individuell in dem der jeweiligen Komponente zugehörigen Transponder gespeichert wurden und nicht an einer zentralen Stelle der Textilmaschine. Auf diese Weise wird der erforderliche Speicherbedarf an der Textilmaschine reduziert. Zudem müssen die Textilmaschinen hierfür nicht derart miteinander verbunden sein, dass sie untereinander Betriebsdaten austauschen können, um zu gewährleisten, dass bei der Verwendung der Komponente an einer anderen Textilmaschine gleichen Typs die Historie des Lebenszyklus' der ausgetauschten Komponente bereit steht. Vielmehr sind die in den Transpondern erfassten Betriebsdaten der Komponenten jederzeit abrufbar und können zur Beurteilung des Verschleißzustandes herangezogen werden.

Insbesondere können die für die austauschbare Komponente relevanten Betriebsdaten bei einer Arbeitsunterbrechung zur Erfassung automatisch auf den Transponder übertragen werden. Dies kann beispielsweise bei der Einleitung eines Spulenwechsels oder eines Partiewechsels beziehungsweise bei einem Fadenbruch oder einem Reinigerschnitt sowie nach dem Einschalten der Textilmaschine der Fall sein. Somit wird eine lückenlose Erfassung der Betriebsdaten über den Lebenszyklus der austauschbaren Komponenten erreicht.

Vorteilhafterweise können die im Transponder hinterlegten Betriebsdaten beim Einbringen der Komponenten in die Arbeitsstellen der Textilmaschine automatisch ausgelesen werden. Somit stehen dem Bedienpersonal die Daten der jeweiligen Komponenten, die im Austausch gegen andere Komponenten in die Textilmaschine eingebaut werden, zur Verfügung. Die Anzeige der Daten kann hierzu beispielsweise unmittelbar an der jeweiligen Arbeitsstelle oder an einer zentralen Steuereinheit erfolgen.

Alternativ können die in den Transpondern der austauschbaren Komponenten hinterlegten Betriebsdaten unabhängig von deren Einsatz in den Arbeitsstellen der Textilmaschine ausgelesen werden. Dies ist insbesondere bei der Lagerung der austauschbaren Komponenten von Vorteil, da die in den Transpondern erfassten Betriebsdaten jederzeit abrufbar sind, um die Komponenten entsprechend ihres Verschleißzustandes zu kategorisieren beziehungsweise um diese bereits vor deren Einbau in die Arbeitsstelle der Textilmaschine selektieren zu können.

Dazu kann der Transponder mittels einer Sende-Empfängseinrichtung ausgelesen und beschrieben werden. Weiterhin können die in dem Transponder hinterlegten Betriebsdaten verschlüsselt werden. Auf diese Weise lässt sich das ungewollte Auslesen oder Überschreiben der in den Transpondern hinterlegten Betriebsdaten unterbinden.

Gemäß den kennzeichnenden Merkmalen des Anspruches 9 wird unter anderem vorgeschlagen, dass im Bereich jeder Arbeitsstelle eine Sensoreinrichtung zum Beschreiben und Auslesen der an den Komponenten angebrachten oder in die Komponenten integrierten Transponder angeordnet ist. Auf diese Weise werden die bereits auf dem Transponder erfassten Betriebsdaten bei Einbringung der Komponenten in die jeweilige Arbeitsstelle der Textilmaschine ausgelesen beziehungsweise werden die Betriebsdaten in bereits eingebauter Position der Komponenten nach jedem abgeschlossenen Arbeitsgang aktualisiert, um den Lebenszyklus der Komponenten fortlaufend zu dokumentieren. Bei einer erstmaligen Inbetriebnahme der Komponenten werden diese initialisiert, das heißt, es wird der Inbetriebnahmezeitpunkt auf dem Transponder der Komponenten abgespeichert.

Gemäß dem kennzeichnenden Teil des Anspruchs 9 weisen die Arbeitsstellen jeweils eine Steuereinrichtung auf, die mit den Sende-Empfangseinrichtungen in Verbindung stehen. Weiterhin kann die Textilmaschine eine zentrale Steuereinheit aufweisen, die mit den Sende-Empfangseinrichtungen in Verbindung steht. Somit erfolgt die Übertragung der Betriebsdaten durch die übergeordnete zentrale Steuereinheit oder durch die arbeitstelleneigenen Steuereinrichtungen an die Sende-Empfangseinrichtungen und umgekehrt. Hierzu kann die Übertragung von Betriebsdaten beispielsweise durch Arbeitsunterbrechungen initiiert werden, die von der jeweiligen Steuereinrichtung der Arbeitsstellen oder der zentralen Steuereinheit an die Sende-Empfangseinrichtungen übermittelt werden. Ergänzend kann in regelmäßigen zeitlichen Intervallen eine Übermittlung der Betriebsdaten initiiert werden, um den Datenbestand auf den Transpondern der in der Textilmaschine verwendeten austauschbaren Komponenten zu aktualisieren.

Bei dem Transponder kann es sich sowohl um einen aktiven als auch einen passiven Transponder handeln. Die Verwendung eines aktiven oder passiven Transponders richtet sich unter anderem nach der zu erwartenden Lebensdauer der Komponente sowie nach der erforderlichen Übertragungsreichweite der auf dem Transponder gespeicherten Betriebsdaten. Aktive Transponder sind mit einer eigenen Energieversorgung ausgestattet und weisen somit eine höhere Reichweite auf, als passive Transponder. Hingegen sind passive Transponder kostengünstiger.

Vorzugsweise sind die Sende-Empfangseinrichtungen derart ausgebildet, dass die Betriebsdaten mehrerer Komponenten gleichzeitig ausgelesen werden können. Dies ist insbesondere dann von Vorteil, wenn beispielsweise eine Beurteilung von im Lagerbestand befindlichen Komponenten durchgeführt werden soll, da dieser Vorgang sich dadurch erheblich beschleunigen lässt.

Weitere Einzelheiten der Erfindung sind nachfolgen einem anhand der Zeichnungen dargestellten Ausführungsbeispiel zu entnehmen.

Es zeigen:
- Fig. 1: in Seitenansicht eine Arbeitsstelle einer Offenend-Rotorspinnmaschine;
- Fig. 2: schematisch die Ansteuerung der Einzelantriebe einer Arbeitsstelle bei einer weiteren Ausführungsform der OE-Rotorspinnmaschine;
- Fig. 3: eine schematische Ansicht eines Spinnrotors;
- Fig. 4: eine schematische Ansicht einer Stützscheibe;
- Fig. 5: eine perspektivische Ansicht einer Abzugsdüse und einer Kanalplatte sowie eines Kanalplattenadapters.

In Figur 1 ist eine Hälfte einer semiautomatischen Offenend-Rotorspinnmaschine 1 dargestellt. Solche Spinnmaschinen weisen eine Vielzahl von Arbeitsstellen 2 auf, die jeweils mit einer Spinnvorrichtung 3 sowie einer Spuleinrichtung 33 ausgestattet sind. In den Spinnvorrichtungen 3 wird das in Spinnkannen 28 vorgelegte Faserband 34 jeweils zu einem Faden 30 versponnen, der auf der Spuleinrichtung 33 zu einer Kreuzspule 22 aufgewickelt wird. Die Spuleinrichtungen 33 weisen dabei, wie an sich bekannt, jeweils einen Spulenrahmen 21 zum drehbaren Haltern der Hülse einer Kreuzspule 22, eine Spulenantriebswalze 23, eine Fadenchangiereinrichtung 26 sowie eine Einrichtung 7 zum Abheben der Kreuzspule 22 von der Spulenantriebswalze 23 auf.

Die Einrichtung 7 ist beispielsweise als Schubkolbengetriebe ausgebildet, das über eine Pneumatikleitung 24, in die ein Elektromagnetventil 17 eingeschaltet ist, an eine (nicht dargestellte) Überdruckquelle angeschlossen ist.

Im vorliegenden Ausführungsbeispiel erfolgt der Antrieb der Spulenantriebswalze 23 als Gruppenantrieb. Das heißt, es ist eine maschinenlange Antriebswelle vorgesehen, an der die einzelnen Spulenantriebswalzen 23 festgelegt sind. In alternativer Ausführungsform ist allerdings auch ein einzelmotorischer Antrieb der Spulenantriebswalze 23 möglich. In einem solchen Fall ist der Antrieb der Spulenantriebswalze 23 durch eine entsprechende Steuerleitung an die spinnstelleneigene Steuereinrichtung 9 angeschlossen.

Im Bereich der Spuleinrichtung 33 kann außerdem eine, an sich bekannte, (nicht dargestellte) Fadenhebeeinrichtung installiert sein. Eine solche Fadenhebeeinrichtung verhindert, dass der Faden während des Anspinnvorganges unbeabsichtigt durch die traversierende Fadenchangiereinrichtung 26 erfasst werden kann. Das heißt, die beispielsweise als klappbares Blech ausgebildete Fadenhebeeinrichtung hält den Faden 30 während des eigentlichen Anspinnvorganges zunächst im Abstand oberhalb der hin- und hergehenden Fadenchangiereinrichtung 26.

Die Spinnvorrichtung 3 verfügt im Wesentlichen, wie bekannt, über einen Spinnrotor 4, eine Faserband-Auflösewalze 12 sowie einen Faserbandeinzugszylinder 14.

Gemäß dem Ausführungsbeispiel der Fig. 1 ist der Spinnrotor 4 beispielsweise in einer Stützscheibenlagerung 5 gelagert und wird über einen maschinenlangen Tangentialriemen 6 angetrieben.

Zur Erfassung der Drehzahl des Spinnrotors 4 kann außerdem eine Sensoreinrichtung 8 vorgesehen sein, die dann über eine Signalleitung 40 an die Steuereinrichtung 9 angeschlossen ist. Die Faserband-Auflösewalze 12 wird vorzugsweise ebenfalls über einen maschinenlangen Tangentialriemen 13 beaufschlagt, während der Faserbandeinzugszylinder 14 über einen Antrieb 15 einzelmotorisch angetrieben wird.

Der Antrieb des Faserbandeinzugszylinders 14, beispielsweise ein Schrittmotor 15, ist über eine Steuerleitung 16 ebenfalls an die Steuereinrichtung 9 angeschlossen. Des Weiteren verfügen die Arbeitsstellen 2 jeweils über eine Fadenabzugseinrichtung 18, deren Antrieb 19 über eine Steuerleitung 20 mit der Steuereinrichtung 9 in Verbindung steht.

Im Bereich der Arbeitsstelle 2 ist eine Sende-Empfangseinrichtung 38 angeordnet, die das berührungslose Auslesen und Beschreiben von Transpondern 37 ermöglicht, die an den austauschbaren Komponenten der Arbeitsstelle 2 angeordnet oder in diesen integriert sind, wie in Fig. 3 anhand des Spinnrotors 4 dargestellt. Die Sende-Empfangseinrichtung 38 steht über eine Steuerleitung 39 mit der spinnstelleneigenen Steuereinrichtung 9 in Verbindung.

In einer alternativen Ausführungsform, die in Fig. 2 dargestellt ist, ist der Spinnrotor 4 nicht in einer Stützscheibenlagerung 5 abgestützt, sondern in einer, lediglich schematisch angedeuteten Magnetlagerung. Der Spinnrotor 4 wird in einem solchen Fall vorzugsweise durch einen Einzelantrieb 31 beaufschlagt.

Der Spinnrotorantrieb 31 steht dabei über eine Steuerleitung 45 mit der Steuereinrichtung 9 in Verbindung. Wie im Ausführungsbeispiel gemäß Fig. 2 weiter dargestellt, kann auch die Faserband-Auflösewalze 12 einzelmotorisch angetrieben sein.

Das heißt, innerhalb des Garniturringes der Faserband-Auflösewalze 12 ist beispielsweise ein Außenläuferantrieb 59 angeordnet, der über eine Steuerleitung 32 ebenfalls mit der Steuereinrichtung 9 verbunden ist.

Der Darstellung in Fig. 3 ist exemplarisch eine austauschbare Komponente der Arbeitsstelle 2, der Spinnrotor 4, zu entnehmen. Der Spinnrotor 4 ist auf der Außenseite der Spinntasse 35 mit einem passiven Transponder 37 versehen. Alternativ sind auch aktive Transponder verwendbar, das heißt, dass die Transponder eine eigene Stromversorgungsvorrichtung aufweisen. Dies beeinflusst die Reichweite, innerhalb der Daten vom Transponder empfangen und gesendet werden können.

Die Figuren 4 und 5 zeigen weitere austauschbare Komponenten einer Offenend-Rotorspinnmaschine, wie eine Stützscheibe 58, eine Abzugsdüse 56, eine Kanalplatte 55 sowie eine Kanalplattenadapter 56, die jeweils mit einem Transponder 37 zur Betriebsdatenerfassung ausgestattet sind

Das erfindungsgemäße Verfahren wird anhand des Austausches des Spinnrotors 4 näher erläutert. Wird in eine Arbeitsstelle 2 ein neuer, bisher unbenutzter Spinnrotor 4 eingesetzt, so wird der an der Spinnrotortasse 35 angeordnete Transponder 37 bei der Zuführung zur Arbeitsstelle 2 durch die Sende-Empfangseinrichtung 38 detektiert, was zu einer Aktivierung des Transponders 37 führt. Die zu diesem Zeitpunkt in dem Transponder 37 hinterlegten Betriebsdaten werden ausgelesen und an die Steuereinrichtung 9 weitergeleitet. Bei den Betriebsdaten handelt es sich um Angaben über die bisherige Einsatzdauer, Einsatzbedingungen wie Rotordrehzahl, Durchsatz, Anzahl von Fadenbrüchen und dergleichen. Insbesondere Betriebsdaten, die dazu geeignet sind, das verschleißgradabhängige Verhalten des Spinnrotors zu charakterisieren.

Da es sich, wie bereits erwähnt, um einen unbenutzten Spinnrotor 4 handelt, dessen Lebenszyklus mit seiner erstmaligen Verwendung in der Arbeitsstelle 2 beginnt, wird zunächst der Zeitpunkt der erstmaligen Inbetriebnahme des Spinnrotors 4 auf dem Transponder 37 gespeichert. Die hierzu notwendigen Betriebsdaten werden von der Steuereinrichtung 9 an die Sende-Empfangseinrichtung 38 der betroffenen Arbeitsstelle 2 weitergeleitet. Mit der Inbetriebnahme werden nun alle Betriebsdaten, die den Spinnrotor 4 unmittelbar betreffen und dessen Verschleißverhalten bestimmen, erfasst.

Die Bereitstellung dieser Betriebsdaten erfolgt gleichfalls durch die Steuereinrichtung 9. Bei den zu erfassenden Betriebsdaten handelt es sich zum Beispiel um Partiedaten, insbesondere den Faserstoffeinsatz und die verarbeitete Menge an Faserband, die dem Spinnrotor 4 während seines Einsatzes an dieser Offenend-Rotorspinnmaschine 1 zugeführt wurde. Somit kann zu jedem beliebigen Zeitpunkt der Durchsatz der zuletzt verarbeiteten Partie oder der Gesamtdurchsatz des Spinnrotors 4 bestimmt-werden.

Des Weiteren werden beispielsweise die von der Sensoreinrichtung 8 erfassten Drehzahlen des Spinnrotors 4 beziehungsweise die an der Steuereinrichtung 9 eingestellte Drehzahl an die Sende-Empfangeinrichtung 38 weitergeleitet und auf den Transponder 37 übertragen. Weiterhin wird die Anzahl von Fadenbrüchen an der Arbeitsstelle 2 erfasst und auf den Transponder 37 übertragen.

Dieser Informationsfluss wird über die gesamte Verweildauer des Spinnrotors 4 in der Arbeitsstelle 2 aufrechterhalten. Dabei werden die zu erfassenden Betriebsdaten stets beim Auftreten einer Arbeitsunterbrechung, zum Beispiel zu Beginn eines Spulenwechsels, aktualisiert, um eine lückenlose Erfassung der Betriebsdaten des Spinnrotors 4 sicherzustellen.

Bei einem erforderlichen Wechsel des Spinnrotors 4, beispielsweise auf Grund eines Partiewechsels, bleiben die in dem Transponder 37 hinterlegten Betriebsdaten erhalten. Wird zu einem späteren Zeitpunkt derselbe Spinnrotor 4 in eine andere Offenend-Rotorspinnmaschine eingebaut, so werden die über den bisherigen Lebenszyklus erfassten und gespeicherten Betriebsdaten des Spinnrotors 4 an dieser Textilmaschine wie bereits beschrieben ausgelesen und stehen unabhängig von der vorherigen Verwendung des Spinnrotors 4 zur Bewertung des Verschleißzustandes zur Verfügung.

Hierzu sind die in den Transpondern 37 der austauschbaren Komponenten hinterlegten Betriebsdaten unabhängig von deren Einsatz in den Arbeitsstellen 2 der Textilmaschine 1 auslesbar. Das Auslesen kann beispielsweise mittels eines Handgerätes oder dergleichen erfolgen, um auszutauschende Komponenten vor deren Einsatz in den Arbeitsstellen 2 kategorisieren zu können.

Das erfindungsgemäße Verfahren ist in entsprechender Weise zum Beispiel auch für die Faserband-Auflösewalze 12, die Stützscheibe 58, die Abzugsdüse 56, die Kanalplatte 55 oder den Kanalplattenadapter 57 der Offenend-Rotorspinnmaschine anwendbar.

## Patentansprüche

1. Verfahren zum Betreiben einer Textilmaschine (1), die eine Vielzahl von Arbeitsstellen (2) aufweist, wobei die Arbeitstellen (2) austauschbare Komponenten umfassen, die jeweils einen auslesbaren und beschreibbaren Transponder (37) aufweisen, der an den austauschbaren Komponenten angeordnet oder in diese integriert ist,
**dadurch gekennzeichnet,**
**dass** während des Lebenszyklus' der austauschbaren Komponenten zumindest die für diese während ihrer Einsatzzeit erfassbaren Betriebsdaten, die den Verschleißzustand der austauschbaren Komponenten beeinflussen, automatisch auf dem jeweiligen Transponder (37) gespeichert werden.

2. Verfahren nach Anspruch 1, **dadurch gekennzeichnet, dass** die Betriebsdaten der austauschbaren Komponenten erfasst werden, die unmittelbar mit dem zu verarbeitenden Material in Verbindung kommen.

3. Verfahren nach einem der Ansprüche 1 oder 2, **dadurch gekennzeichnet, dass** die in dem Transponder (37) erfassten Betriebsdaten beim Entfernen der austauschbaren Komponenten aus der Textilmaschine (1) nicht gelöscht werden.

4. Verfahren nach einem der Ansprüche 1 bis 3, **dadurch gekennzeichnet, dass** die für die austauschbaren Komponenten relevanten Betriebsdaten nach jedem abgeschlossenen Arbeitsvorgang auf den Transponder (37) übertragen werden.

5. Verfahren nach einem der Ansprüche 1 bis 4, **dadurch gekennzeichnet, dass** die im Transponder (37) hinterlegten Betriebsdaten beim Verbinden einer austauschbaren Komponente mit der Textilmaschine (1) automatisch ausgelesen werden.

6. Verfahren nach einem der Ansprüche 1 bis 4, **dadurch gekennzeichnet, dass** die in den Transpondern (37) der austauschbaren Komponenten hinterlegten Betriebsdaten unabhängig von deren Einsatz in den Arbeitsstellen (2) der Textilmaschine (1) ausgelesen werden.

7. Verfahren nach einem der Ansprüche 1 bis 6, **dadurch gekennzeichnet, dass** der Transponder (37) mittels einer Sende-Empfangseinrichtung (38) ausgelesen und beschrieben wird.

8. Verfahren nach einem der Ansprüche 1 bis 7, **dadurch gekennzeichnet, dass** die in den Transpondern (37) hinterlegten Betriebsdaten verschlüsselt werden.

9. Textilmaschine (1) zur Durchführung des Verfahrens nach einem der Ansprüche 1 bis 8, mit einer Vielzahl von Arbeitsstellen (2), die jeweils eine oder mehrere austauschbare Komponenten mit einem auslesbaren und beschreibbaren Transponder (37) aufweisen, **dadurch gekennzeichnet, dass** im Bereich jeder Arbeitsstelle (2) zumindest eine Sende-Empfangseinrichtung (38) zum Beschreiben und Auslesen der an den austauschbaren Komponenten angebrachten oder in diese integrierten Transpondern (37) angeordnet ist, dass die Arbeitstellen (2) jeweils eine Steuereinrichtung (9) aufweisen, die mit den Sende-Empfangseinrichtungen (38) der jeweiligen Arbeitsstelle (2) in Verbindung stehen, so dass auf dem Transponder erfasste Betriebsdaten bei Einbringung der Komponenten in die jeweilige Arbeitsstelle der Textilmaschine ausgelesen beziehungsweise die Betriebsdaten in bereits eingebauter Position der Komponenten nach jedem abgeschlossenen Arbeitsgang aktualisiert werden, um den Lebenszyklus der Komponenten fortlaufend zu dokumentieren.

10. Textilmaschine (1) nach Anspruch 9, **dadurch gekennzeichnet, dass** die Textilmaschine (1) eine zentrale Steuereinheit aufweist, die mit den Sende-Empfangseinrichtungen (38) in Verbindung steht.

11. Textilmaschine (1) nach einem der Anspruche 9 oder 10,
**dadurch gekennzeichnet, dass** die Sende-Empfangseinrichtungen (38) derart ausgebildet sind, dass die Betriebsdaten mehrerer austauschbarer Komponenten gleichzeitig auslesbar sind.

12. Textilmaschine (1) nach einem der Ansprüche 9 oder 10,
**dadurch gekennzeichnet, dass** die austauschbare Komponente ein Rotorteller (35) ist, der einen Transponder (37) aufweist.

13. Textilmaschine (1) nach einem der Ansprüche 9 oder 10,
**dadurch gekennzeichnet, dass** die austauschbare Komponente eine Auflösewalze (12) ist, die einen Transponder (37) aufweist.

14. Textilmaschine (1) nach einem der Ansprüche 9 oder 10,
**dadurch gekennzeichnet, dass** die austauschbare Komponente eine Abzugsdüse (56) ist, die einen Transponder (37) aufweist.

15. Textilmaschine (1) nach einem der Ansprüche 9 oder 10,
**dadurch gekennzeichnet, dass** die austauschbare Komponente eine Stützscheibe (58) ist, die einen Transponder (37) aufweist.

16. Textilmaschine (1) nach einem der Ansprüche 9 oder 10,
**dadurch gekennzeichnet, dass** die austauschbare Komponente eine Kanalplatte (55) ist, die einen Transponder (37) aufweist.

17. Textilmaschine (1) nach einem der Ansprüche 9 bis 10, **dadurch gekennzeichnet, dass** die austauschbare Komponente ein Kanalplattenadapter (57) ist, der einen Transponder (37) aufweist.

## Claims

1. Method for operating a textile machine (1) having a plurality of workstations (2), wherein the workstations (2) comprise exchangeable components, which in each case comprise a readable and writable transponder (37) which is arranged on the exchangeable components or integrated therein,
**characterised in that**
during the lifecycle of the exchangeable components at least the operating data which can be recorded for the latter during their period of use and which influence the state of wear of the exchangeable components are automatically stored in the respective transponder (37).

2. Method according to claim 1, **characterised in that** the operating data of the exchangeable components are recorded which are directly connected with the material to be processed.

3. Method according to either of claims 1 or 2, **characterised in that** the operating data recorded in the transponder (37) are not deleted when the exchangeable components are removed from the textile machine (1).

4. Method according to any one of claims 1 to 3, **characterised in that** the operating data relevant to the exchangeable components are transmitted after each completed working process to the transponder (37).

5. Method according to any one of claims 1 to 4, **characterised in that** the operating data stored in the transponder (37) are automatically read out when an exchangeable component is connected to the textile machine (1).

6. Method according to any one of claims 1 to 4, **characterised in that** the operating data stored in the transponders (37) of the exchangeable components are read out independently of their use in the workstations (2) of the textile machine (1).

7. Method according to any one of claims 1 to 6, **characterised in that** the transponder (37) is read out and written by means of a transceiver (38).

8. Method according to any one of claims 1 to 7, **characterised in that** the operating data stored in the transponders (37) are encoded.

9. Textile machine (1) for carrying out the method according to any one of claims 1 to 8, comprising a plurality of workstations (2), which in each case comprise one or more exchangeable components with a readable and writable transponder (37), **characterised in that** at least one transceiver (38) for writing and reading the transponders (37) attached to the exchangeable components or integrated therein is arranged in the region of each workstation (2), **in that** the workstations (2) each have a control device (9) which is connected to the transceivers (38) of the respective workstation (2), so that operating data recorded on the transponder when inserting the components into the respective workstation of the textile machine are read out or the operating data in the already installed position of the components are updated after each completed step in order to document the lifecycle of the components continuously.

10. Textile machine (1) according to claim 9, **characterised in that** the textile machine (1) has a central control unit which is connected to the transceivers (38).

11. Textile machine (1) according to either of claims 9 or 10, **characterised in that** the transceivers (38) are configured in such a way that the operating data of a plurality of exchangeable components can be read out simultaneously.

12. Textile machine (1) according to either of claims 9 or 10, **characterised in that** the exchangeable component is a rotor plate (35) which comprises a transponder (37).

13. Textile machine (1) according to either of claims 9 or 10, **characterised in that** the exchangeable component is an opening roller (12) which comprises a transponder (37).

14. Textile machine (1) according to either of claims 9 or 10, **characterised in that** the exchangeable component is a draw-off nozzle (56) which comprises a transponder (37).

15. Textile machine (1) according to either of claims 9 or 10, **characterised in that** the exchangeable component is a support disc (58) which comprises a transponder (37).

16. Textile machine (1) according to either of claims 9 or 10, **characterised in that** the exchangeable component is a channel plate (55) which comprises a transponder (37).

17. Textile machine (1) according to either of claims 9 to 10, **characterised in that** the exchangeable component is a channel plate adapter (57) which comprises a transponder (37).

## Revendications

1. Procédé d'actionnement d'une machine textile (1) dotée d'une multiplicité de postes de travail (2), lesdits postes de travail (2) incluant des éléments structurels remplaçables qui sont respectivement munis d'un transpondeur (37) lisible et inscriptible, disposé sur lesdits éléments structurels remplaçables, ou intégré dans ces derniers, **caractérisé par le fait**
**que**, durant le cycle de vie des éléments structurels remplaçables, au moins les données fonctionnelles relatives auxdits éléments, pouvant être détectées pendant leur temps d'utilisation et influençant l'état d'usure desdits éléments structurels remplaçables, sont mémorisées automatiquement sur le transpondeur (37) respectif.

2. Procédé selon la revendication 1, **caractérisé par** une détection des données fonctionnelles des éléments structurels remplaçables qui sont en lien direct avec le matériau devant être travaillé.

3. Procédé selon l'une des revendications 1 ou 2, **caractérisé par le fait que** les données fonctionnelles, détectées dans le transpondeur (37), ne sont pas effacées lorsque les éléments structurels remplaçables sont enlevés de la machine textile (1).

4. Procédé selon l'une des revendications 1 à 3, **caractérisé par le fait que** les données fonctionnelles, pertinentes pour les éléments structurels remplaçables, sont transférées au transpondeur (37) à l'issue de chaque processus de travail achevé.

5. Procédé selon l'une des revendications 1 à 4, **caractérisé par le fait que** les données fonctionnelles, consignées dans le transpondeur (37), sont lues automatiquement lorsqu'un élément structurel remplaçable est relié à la machine textile (1).

6. Procédé selon l'une des revendications 1 à 4, **caractérisé par le fait que** les données fonctionnelles, consignées dans les transpondeurs (37) des éléments structurels remplaçables, sont lues indépendamment de l'utilisation desdits éléments dans les postes de travail (2) de la machine textile (1).

7. Procédé selon l'une des revendications 1 à 6, **caractérisé par le fait que** le transpondeur (37) est lu, et pourvu d'inscriptions, au moyen d'un dispositif (38) d'émission-réception.

8. Procédé selon l'une des revendications 1 à 7, **caractérisé par** un cryptage des données fonctionnelles consignées dans les transpondeurs (37).

9. Machine textile (1) destinée à la mise en oeuvre du procédé conforme à l'une des revendications 1 à 8, comprenant une multiplicité de postes de travail (2) pourvus, respectivement, d'un ou de plusieurs élément(s) structurel(s) remplaçable(s) qui présente(nt) un transpondeur (37) lisible et inscriptible, **caractérisée par le fait qu'**au moins un dispositif (38) d'émission-réception est implanté dans la région de chaque poste de travail (2), en vue de porter des inscriptions sur les transpondeurs (37) installés sur les éléments structurels remplaçables ou intégrés dans ces derniers, et de lire lesdits transpondeurs ; et **par le fait que** les postes de travail (2) sont respectivement équipés d'un dispositif de commande (9) en liaison avec les dispositifs (38) d'émission-réception du poste de travail (2) considéré, respectivement en vue d'une lecture de données fonctionnelles détectées sur le transpondeur, lors d'une insertion des éléments structurels dans le poste de travail respectif de la machine textile, ou d'une actualisation des données fonctionnelles en position déjà intégrée desdits éléments structurels, à l'issue de chaque processus de travail achevé, afin de documenter en continu le cycle de vie desdits éléments structurels.

10. Machine textile (1) selon la revendication 9, **caractérisée par le fait que** ladite machine textile (1) est équipée d'une unité centrale de commande en liaison avec les dispositifs (38) d'émission-réception.

11. Machine textile (1) selon l'une des revendications 9 ou 10, **caractérisée par le fait que** les dispositifs (38) d'émission-réception sont réalisés de façon telle que les données fonctionnelles de plusieurs éléments structurels remplaçables puissent être lues en simultanéité.

12. Machine textile (1) selon l'une des revendications 9 ou 10, **caractérisée par le fait que** l'élément structurel remplaçable est un disque rotorique (35) doté d'un transpondeur (37).

13. Machine textile (1) selon l'une des revendications 9 ou 10, **caractérisée par le fait que** l'élément structurel remplaçable est un cylindre d'ouverture (12) doté d'un transpondeur (37).

14. Machine textile (1) selon l'une des revendications 9 ou 10, **caractérisée par le fait que** l'élément structurel remplaçable est une buse d'extraction (56) dotée d'un transpondeur (37).

15. Machine textile (1) selon l'une des revendications 9 ou 10, **caractérisée par le fait que** l'élément structurel remplaçable est un disque d'appui (58) doté d'un transpondeur (37).

16. Machine textile (1) selon l'une des revendications 9 ou 10, **caractérisée par le fait que** l'élément structurel remplaçable est une platine (55) à canal, dotée d'un transpondeur (37).

17. Machine textile (1) selon l'une des revendications 9 ou 10, **caractérisée par le fait que** l'élément structurel remplaçable est un adaptateur (57) de platine à canal, doté d'un transpondeur (37).
